# EUROPÄISCHE PATENTSCHRIFT

(11) **EP 0 685 828 B1**
(45) Veröffentlichungstag und Bekanntmachung des Hinweises auf die Patenterteilung: **13.08.1997**
(21) Anmeldenummer: 95108628.9
(22) Anmeldetag: 06.06.1995
(51) Int. Cl.: G08G 1/0967

(54) **Datenübertragung von einer Feststation zu einem bewegten Körper**
Data transmission from a fixed station to a moving object
Transmission de données d'une station fixe vers un objet mobile

(30) Priorität: 03.06.1994 DE 9409056 U; 19.12.1994 DE 4445248
(43) Veröffentlichungstag der Anmeldung: 06.12.1995
(73) Patentinhaber: Schüssler, Heinrich Prof. Dipl.-Ing., D-66117 Saarbrücken (DE); Schüssler, Jürgen, D-66117 Saarbrücken (DE)
(72) Erfinder: Schüssler, Heinrich, Prof. Dipl.-Ing., D-66117 Saarbrücken (DE); Barbian, Dieter, Dipl.-Ing.(FH), D-66538 Neunkirchen (DE)
(74) Vertreter: Vièl, Christof, Dipl.-Ing.

(56) Entgegenhaltungen:
- EP-A- 0 443 187
- EP-A- 0 521 846
- EP-A- 0 575 907
- DE-A- 3 911 916
- DE-U- 9 409 056
- ELEKTRONIK, Bd. 39, Nr. 16, 3.August 1990 MÜNCHEN,DE, Seiten 63-64, PELTZ G 'RICHTUNGSSELEKTIVE INFRAROT-SIGNALWEICHE'

## Beschreibung

Die Erfindung betrifft eine Datenübertragungseinrichtung zur Übertragung eines Datenwortes von einer Feststation zu einem bewegten Körper mit mindestens einer entlang der Bewegungsstrecke befindlichen Datensendeeinheit zur Aussendung eines Sendesignals und einer an einem bewegten Körper befindlichen Datenempfängereinheit zum Empfangen der Sendesignale sowie mit mindestens einer in der Datenempfängereinheit enthaltenen Speichereinheit zum Speichern der Daten, mindestens einer in der Datenempfängereinheit enthaltenden Datenauswerteeinheit zum Auswerten der Daten und mindestens einer in der Datenempfängereinheit enthaltenen Anzeigeeinheit zum Anzeigen der Daten. Die Erfindung betrifft weiterhin ein entsprechendes Verfahren zur Übertragung von Daten und die Verwendung der Datenübertragungseinrichtung und des Verfahrens zur automatischen Erfasssung von Signalen.

Datenübertragungssysteme sind in unterschiedlichen Bauformen bekannt und vielfach dort eingesetzt, wo ein Teil des Übertragungssystems frei beweglich ist sowie die zu überbrückende Entfernung sich auf wenige Meter beschränkt. Insbesondere im Bereich der automatischen Laufwegsteuerung von Transporteinrichtungen haben sich Infrarot-(IR)-Übertragungssysteme bewährt. Von besonderem Vorteil sind solche Übertragungssysteme dann, wenn in der Umgebung mehrere, von einander unabhängige Systeme parallel eingesetzt werden. Andere Übertragungsmedien, wie zum Beispiel die hochfrequenten Signale bis zu Frequenzen von einigen hundert MHz, lassen sich für solche Übertragungsstrecken praktisch nicht nutzen, da - beim Einsatz mehrerer Sender mit gleicher Frequenz - eine Entkopplung der Signale praktisch nicht möglich ist. Aber auch bei unterschiedlichen Frequenzen ist nicht immer der Einsatz hochfrequenter Signale möglich, wenn in der örtlichen Umgebung elektromagnetische Störfelder vorhanden sind (WO 86/02637).

Bezüglich der Übertragungsart wird bei IR-Übertragungssystemen oft die Puls-Code-Modulation eingesetzt.

Außer den zu übertragenden Daten sind eine nicht geringe Anzahl von systemeigenen Synchronisationszeichen, wie Start-Bit, Rücksetz-Bit, mit zu übertragen. So sind z.B. für die relativ geringe Datenmenge von 4 Bit zusätzlich 6 Bit zur Steuerung des 4-Bit-Datenwortes erforderlich (DE-A-31 46 251).

Sind größere Datenmengen zu übertragen, müssen relativ lange Übertragungszeiten in Kauf genommen werden. Durch Datenaufteilung in mehrere Blöcke und paralleler statt serieller Übertragung, läßt sich die Übertragungszeit zwar verkürzen, bedingt aber einen größeren Schaltungsaufwand, da mehrere Datensender und mehrere Datenempfängereinheiten für Parallelbetrieb erforderlich sind (DE-C-36 15 825).

Ein Anwendungsgebiet für derartige Datenübertragungseinrichtungen ist die automatische Erfasssung von Signalen für den Straßenverkehr und zur Wiedergabe dieser Signale in Kraftfahrzeugen. Derartige Vorrichtungen haben zur Aufgabe, es dem Fahrer eines Kraftfahrzeuges zu ermöglichen, die in dem von ihm befahrenen Straßenabschnitt geltenden Verkehrszeichen in seinem Kraftfahrzeug abzurufen (DE-U-94 09 056).

Eine Vorrichtung zum Empfangen und Übertragen von Information zwischen festen und beweglichen Stationen zum Ermitteln und Übertragen von Klima- und Straßeninformationen ist bekannt, die mindestens eine entlang der Bewegungsstrecke befindliche Datensendeeinheit zur Aussendung eines Sendesignals und eine an einem bewegten Körper befindlichen Datenempfängereinheit zum Empfangen des Sendesignals sowie mit mindestens einer in der Datenempfängereinheit enthaltenen Speichereinheit zum Speichern der Daten und einer Datenauswerteeinheit zum Auswerten der Daten, aufweist (EP-A- 0 575 907).

Um das zu übertragene Datenwort mit nur einer Datensendeeinheit von einer Feststation zu eine an einem bewegten Körper befindlichen Datenempfängereinheit zu übertragen, die Übertragungszeit durch Einsparung von Steuerzeichen zu verkürzen, und zusätzlich in das Datenwort seine Gültigkeit bezüglich der Bewegungsrichtung des Körpers codiert mit zu übertragen, mußte ein neues Übertragungsverfahren erfunden werden, das die Nachteile bekannter Systeme vermeidet.

Ausgehend vom Stand der Technik liegt der Erfindung die Aufgabe zugrunde, eine Datenübertragungseinrichtung mittels Infrarotlicht zu schaffen, mit der eine relativ geringe Datenmenge von einer Feststation zu einem bewegten Körper übertragen werden kann, wobei zwischen zwei Bewegungsrichtungen des Körpers unterschieden wird, die im Datenwort bezüglich ihrer Gültigkeit als Richtungsbits erkennbar sind. Diese Aufgabe wird erfindungsgemäß dadurch gelöst, daß das übertragene Datenwort mindestens ein die Bewegungsrichtung des Körpers kennzeichnendes Richtungsbit und mindestens ein Änderungen der Bewegungsrichtung berücksichtigendes Richtungsänderungsbit sowie mindestens ein Auswertebit enthält, und daß die Daten-Sende- und -Empfängereinheiten mit in Puls-Pausen-Modulation arbeitenden Infrarot-Sende- und Empfangseinrichtungen ausgestattet sind.

Der entscheidende Vorteil der erfindungsgemäßen Datenübertragungseinrichtung besteht darin, daß statt der üblicherweise eingesetzten Puls-Code-Modulation, die Puls-Pausen-Modulation eingesetzt wird, und daß gleichzeitig in dem zu übertragenden Datenwort eine Richtungscodierung enthalten ist.

Ein weiterer entscheidender Vorteil der erfindungsgemäßen Datenübertragungseinrichtung besteht darin, daß durch die Puls-Pausen-Modulation der Sendeteil und der Stromversorgungsteil der Datensendeeinheit erheblich entlastet werden, da die Puls-Pausen gleichbedeutend mit weniger Strom und damit weniger Leistung zu setzen sind. Dieser Vorteil kommt insbesondere dann zu tragen, wenn z.B. die Datensendeeinheit netzunabhängig im Freien aus einer Batterie oder einem Akkumulator gespeist wird. Wird beispielsweise für den Datensender ein Akku als Stromquelle eingesetzt, der seinerseits über Solarzellen gepuffert ist, so reduziert sich durch den Einsatz der Puls-Pausen-Modulation auch der Aufwand hinsichtlich der erforderlichen Anzahl von Solarzellen.

Es ist ein besonderer Vorteil der Datenübertragungseinrichtung gemäß der Erfindung, daß die Datenübertragungseinrichtung Änderungen der Bewegungsrichtung des Körpers berücksichtigt, wodurch nur Datenwörter in der Datenempfängereinheit verarbeitet werden, die entsprechend der Bewegungsrichtung des Körpers und ihrer zugeordneten Richtungscodierung Gültigkeit haben.

Eine Ausbildung der Erfindung besteht darin, daß im übertragenen Datenwort zwei die Bewegungsrichtung des Körpers kennzeichnenden Richtungsbits und ein Richtungsänderungsbit sowie mindestens ein Auswertebit enthalten sind.

Erfindungsgemäß ist vorgesehen, daß das zu übertragende Datenwort von der Datensendeeinheit zyklisch als Dauersignal aussendbar ist.

Vorteilhaft ist, daß beim Empfang eines Datenworts in Datenempfängereinheitn, in denen noch kein Richtungsbit gespeichert ist, das im Datenwort enthaltene Richtungsbit übernehmbar und in der Datenempfängereinheit als Richtungsbit speicherbar ist, wenn im Datenwort das Richtungsänderungsbit nicht gesetzt ist.

Es liegt im Rahmen der Erfindung, daß beim Empfang eines Datenworts, in dem sowohl Richtungsbit als auch Richtungsänderungsbit gesetzt sind, in Datenempfängereinheiten, in denen noch kein Richtungsbit gespeichert ist, in der Datenempfängereinheit das im Datenwort nicht gesetzte Richtungsbit invertiert übernehmbar und speicherbar ist.

Weiterhin ist es zweckmäßig, daß beim Empfang eines Datenwortes in Datenempfängereinheiten, in denen bereits ein Richtungsbit gesetzt ist, die Auswertebits in einen Zwischenspeicher der Speichereinheit übernehmbar und von der Auswerteeinheit auswertbar sind, wenn das im Datenwort enthaltene Richtungsbit und das in der Datenempfängereinheit gespeicherte Richtungsbit gleich sind, und die im Datenwort enthaltenen Auswertebits sich in mindestens einem Bit von den im Zwischenspeicher gespeicherten Daten unterscheiden, unabhängig davon, ob im Datenwort das Richtungsänderungsbit gesetzt ist.

Eine Weiterbildung der Erfindung besteht darin, daß die Übernahme der Auswertebits in den Zwischenspeicher durch einen Übernahme-Impuls auslösbar ist.

Erfindungsgemäß ist, daß beim Empfang eines Datenworts, bei dem das Richtungsänderungsbit-, jedoch kein Richtungsbit gesetzt ist, in Datenempfängereinheiten, in denen ein Richtungsbit gespeichert ist, das gespeicherte Richtungsbit und alle Anzeigen der Auswertebits löschbar sind.

Vorteilhaft ist, daß beim Empfang eines Datenworts, bei dem das Richtungsänderungsbit, jedoch kein Richtungsbit gesetzt ist, in Datenempfängereinheiten, in denen kein Richtungsbit gespeichert ist, das Datenwort nicht übernehmbar ist.

Das erfindungsgemäße Verfahren zur Übertragung eines Datenwortes von einer Feststation zu einem bewegten Körper, wobei entlang der Bewegungsstrecke mindestens eine Datensendeeinheit zur Aussendung eines Sendesignals und einer an dem bewegten Körper befindlichen Datenempfängereinheit zum Empfangen der Sendesignale sowie in der Datenempfängereinheit mindestens eine Speichereinheit zum Speichern der Daten, mindestens eine Datenauswerteeinheit und mindestens eine Anzeigeeinheit zum Anzeigen der Daten angeordnet sind, ist gekennzeichnet durch folgende Verfahrensschritte:
- das zu übertragende Datenwort besteht aus mindestens einem, die Bewegungsrichtung des Körpers kennzeichnenden Richtungsbit, einem Änderungen der Bewegungsrichtung berücksichtigenden Richtungsänderungsbit sowie mindestens einem Auswertebit und wird zyklisch ausgesandt,
- beim Empfang eines Datenwortes in Datenempfängereinheiten, in denen noch kein Richtungsbit gespeichert ist, wird das im Datenwort enthaltene Richtungsbit übernommen und im Datenempfänger als Richtungsbit gespeichert, wenn im Datenwort das Richtungsänderungsbit nicht gesetzt ist,
- beim Empfang eines Datenwortes, in dem sowohl Richtungsbit als auch Richtungsänderungsbit gesetzt sind, in Datenempfängereinheiten, in denen noch kein Richtungsbit gespeichert ist, wird das im Datenwort nicht gesetzte Richtungsbit invertiert übernommen und gespeichert,
- beim Empfang eines Datenwortes in Datenempfängereinheiten, in denen bereits ein Richtungsbit gesetzt ist, werden nur dann die Auswertebits in einen Zwischenspeicher übernommen und von der Auswerteeinheit ausgewertet, wenn das im Datenwort enthaltene Richtungsbit und das in der Datenempfängereinheit gespeicherte Richtungsänderungsbit gleich sind, und sich die im Datenwort enthaltenen Auswertebits in mindestens einem Bit von den im Zwischenspeicher gespeicherten Daten unterscheiden, unabhängig davon, ob im Datenwort das Richtungsänderungsbit gesetzt ist,
- beim Empfang eines Datenwortes, bei dem das Richtungsänderungsbit, jedoch kein Richtungsbit gesetzt ist, werden in Datenempfängereinheiten, in denen ein Richtungsbit gespeichert ist, das gespeicherte Richtungsbit und alle Anzeigen der Auswertebits gelöscht,
- beim Empfang eines Datenwortes, bei dem das Richtungsänderungsbit, jedoch kein Richtungsbit gesetzt ist, wird in Datenempfängereinheiten, in denen kein Richtungsbit gespeichert ist, das Datenwort nicht übernommen und nicht ausgewertet.

Eine Weiterbildung des Verfahrens besteht darin, daß die Übernahme der Auswertebits in den Zwischenspeicher durch einen Übernahme-Impuls ausgelöst wird.

Erfindungsgemäß ist auch die Verwendung der Datenübertragungseinrichtung oder des Verfahrens zur Übertragung von Daten in einer Vorrichtung zur automatischen Erfassung von Signalen für den Straßenverkehr und zur Wiedergabe dieser Signale in Kraftfahrzeugen.

Erfindungsgemäß ist weiterhin die Verwendung der Datenübertragungseinrichtung oder des Verfahrens zur Übertragung von Daten in einer Vorrichtung zur automatischen Erfassung von Rollinformationen auf Flughäfen und zur Wiedergabe der Rollinformationen in Flugzeugen.

Einzelheiten und Vorteile einer beispielhaften erfindungsgemäßen Datenübertragungseinrichtung werden nachfolgend anhand von Zeichnungen näher erläutert.

Es zeigen:
- Fig. 1: schematisch die in Puls-Pausen-Modulation arbeitende Datensendeeinheit am Beispiel eines 10-Bit-Datenwortes;
- Fig. 2: schematisch die in Puls-Pausen-Modulation arbeitende Datenempfängereinheit;
- Fig. 3: schematisch die Schaltung, der in der Datenempfängereinheit enthaltenen Richtungsdecodierung;
- Fig. 4: die Wahrheitstabelle zu der in der Richtungsdecodierung enthaltenen Richtungslogik;
- Fig. 5: die Schaltung zur Übernahme der im Datenwort enthaltenen Auswertebits;
- Fig. 6: die Schaltung zur Decodierung der Auswertebits mit dem Anzeigeteil;
- Fig. 7: ein Beispiel zur Realisierung, der in der Wahrheitstabelle (Fig. 4) enthaltenen Ausgangsgröße T1' mit digitalen Schaltgliedern;
- Fig. 8: Beispiel zur Realisierung der in der Wahrheitstabelle (Fig. 4) enthaltenen Ausgangsgröße T2' mit digitalen Schaltgliedern;
- Fig. 9: Beispiel zur Realisierung der in der Wahrheitstabelle (Fig. 4) enthaltenen Ausgangsgrößen RS' und Ü mit digitalen Schaltgliedern;
- Fig. 10: zwei Zeichnungen zu den beiden Anwendungsbeispielen der erfindungsgemäßen Datenübertragungseinrichtung.

Im einzelnen zeigt Fig. 1 die Datensendeeinheit mit einem integrierten Schaltkreis 1, der ein an den Eingängen 2, die mit D1 bis D10 bezeichnet sind, parallel anliegendes Datenwort in einen seriellen Datenstrom umwandelt. Hierbei wird das Datenwort in eine Folge von Einzelimpulsen umgewandelt, wobei dem Zustand logisch "0" eine kurze Pause zwischen zwei Einzelimpulsen und dem Zustand logisch "1" eine lange Pause zwischen zwei Einzelimpulsen zugeordnet wird. Das Pausenverhältnis beträgt hier 1 : 1,8. Der Ausgang 3 der integrierten Schaltung steuert über die Verstärkerstufe 4 die Infrarotsendediode 5, die ihrerseits den seriellen Datenstrom als Einzelimpulsfolge abstrahlt. Mit dem RC-Glied 6 wird die interne Taktfrequenz des ICs festgelegt. Ein günstiger Wert hierfür ist beispielsweise 500 KHz. Die Dauer eines Einzelimpulses ist gleich der Periodendauer der Taktfrequenz (hier: 2µs). Die Dauer der Puls-Pause für logisch "0" beträgt 10 Taktperioden (hier: 20µs), und die Dauer der Puls-Pause für logisch "1" beträgt 18 Taktperioden (hier: 36µs). Das Bitmuster 7 zeigt ein Beispiel eines 10-Bit-Datenwortes, das aus 11 Impulsen besteht. Wird bei der integrierten Schaltung 1 die Betriebsart Dauersignal gewählt, so wiederholt sich die Aussendung des Datenwortes zyklisch, wobei sich zwischen den Aussendungen der Datenwörter eine Pause von 8192 Taktimpulsen einstellt. Die Zeitabstände der Datenwortaussendungen betragen demnach ca. 17 ms.

Die 10 Bit des Datenwortes sind wie folgt definiert:
- D1: Richtungsbit für Bewegungsrichtung A des Körpers
- D2: Richtungsbit für Bewegungsrichtung B des Körpers
- D3: Richtungsänderungsbit
- D4 bis D10: Auswertebits.

Im einzelnen zeigt Fig. 2 die Datenempfängereinheit mit einem integrierten Schaltkreis 8, der über den Infrarot-Sensor 9 das serielle Datenwort empfängt und dem IC 8 zuführt. Mit dem RC-Glied 10 wird die interne Taktfrequenz des ICs 8 eingestellt. Sie entspricht der gleichen Frequenz, wie die des Datensenders ICs 1. Hat die Datenempfängereinheit ein komplettes Datenwort empfangen, so werden die 10 Bit des Datenwortes von dem IC 8 wieder von einem seriellen Datenwort in ein paralleles Datenwort zurückgewandelt und an die Ausgänge D1 bis D10 11 angelegt. Ein Strobe-Impuls 12 gibt die Übernahme des Datenwortes frei.

In Fig. 3 ist die erfindungsgemäße Richtungsdecodierung des Datenempfängereinheit dargestellt. Sie besteht aus der Richtungslogik 13, den beiden Flip-Flops 14A, 14B zur Speicherung der Richtungsbits, 3 Und-Gliedern 15 zur Verknüpfung der Logik-Ausgangsgrößen RS', T2' und T1' mit dem Strobe-Impuls und einem Oder-Glied 16 zur Dunkelsteuerung des Anzeigeteils, welches später erläutert wird.

Es bedeuten im einzelnen:
- D3: Richtungsänderungsbit vom Ausgang der Datenempfängereinheit 8
- D1: Richtungsbit für Bewegungsrichtung A des Körpers
- D2: Richtungsbit für Bewegungsrichtung B des Körpers
- ST: Strobe-Impuls vom Ausgang der Datenempfängereinheit 8 zur Datenfreigabe
- T1: Takt für Flip-Flop 14A der Bewegungsrichtung A
- T2: Takt für Flip-Flop 14B der Bewegungsrichtung B
- RS: Reset zum Rücksetzen der beiden Flip-Flops 14A, 14B
- QA: gespeichertes Richtungsbit für Bewegungsrichtung A
- QB: gespeichertes Richtungsbit für Bewegungsrichtung B
- Ü: Übernahme-Impuls 18 zur Übernahme der Auswertebits D 4 bis D 10 17 in den Zwischenspeicher 19
- F: Freigabesignal 20 zur Anzeige der Auswertebits bzw. zur Dunkelsteuerung der Anzeigen 21 und 25.

Der Zusammenhang der Eingangsvariablen D1, D2, D3, QA und QB mit den Ausgangsvariablen T2', T1', RS' und Ü ist in der Wahrheitstabelle (Fig. 4) zusammengestellt.

Die linke Spalte der Tabelle numeriert die möglichen Kombinationen der Eingangsvariablen von 1 bis 32. Die folgenden Erläuterungen beschränken sich auf die Eingangskombinationen, die im Bereich des erfindungsgemäßen Datenübertragungssystems auftreten können. Die Eingangskombinationen, die nicht auftreten können, sind daran zu erkennen, daß die dazugehörigen Ausgangsvariablen als "don't care terms" mit einem Kreuz gekennzeichnet sind.

Im Folgenden werden die Eingangskombinationen der Richtungslogik erläutert, die im Betrieb auftreten können. Anschließend erfolgt ein Ausführungsbeispiel zur Umsetzung der aus der Wahrheitstabelle gefundenen Gleichungen mit Hilfe diskreter digitaler Schaltglieder.

Die Eingangszustände der Nummern 5 und 9 bedeuten, daß die Datenempfängereinheit ab dem Zeitpunkt ihrer Inbetriebnahme noch kein Datenwort empfangen hat. Empfängt nun die Datenempfängereinheit ein Datenwort, bei dem das Richtungsbit D1 gesetzt ist, so wird mit dem Takt T1 das Richtungsbit D1 in das Richtungs-Flip-Flop 14A geladen bzw. bei Nr. 9 das Richtungsbit D2 mit dem Takt T2 in das Richtungs-Flip-Flop 14B. In beiden Fällen werden die Auswertebits D4 bis D10 17 mit dem Übernahme-Impuls Ü 18 von der Datenempfängereinheit IC 8 in den Zwischenspeicher 19 geladen und mit dem Freigabesignal F 20 zu den Anzeigen 21 und 25 freigegeben.

Die Eingangszustände der Nummern 6 und 11 bedeuten, daß ein Richtungsbit in der Datenempfängereinheit bereits gespeichert ist und im empfangenen Datenwort das gleiche Richtungsbit enthalten ist, wodurch der Übernahme-Impuls Ü 18 eine Übernahme der Auswertebits D4 bis D10 17 erlaubt. Dieser Fall tritt ein, wenn die Datenempfängereinheit ein für ihn gültiges Datenwort empfängt.

Die Eingangszustände mit den Nummern 7, 10, 23 und 26 bedeuten, daß das gespeicherte Richtungsbit und das im Datenwort übertragene Richtungsbit nicht identisch sind, wodurch das empfangene Datenwort nicht übernommen und nicht ausgewertet wird. In diesen Fällen ist das Datenwort für Empfänger bestimmt, bei denen die Bewegungsrichtung ihrer Körper nicht mit der Bewegungsrichtung des Körpers übereinstimmt, der dieses Richtungsbit gespeichert hat.

Die Eingangszustände mit den Nummern 21 und 25 bedeuten, daß im Datenwort sowohl das Richtungsänderungsbit D3 und ein Richtungsbit gesetzt sind. Da jedoch die Datenempfängereinheit seit einer Inbetriebnahme noch kein Datenwort empfangen hatte, was an den ungesetzten Richtungs-Flip-Flops 14A, 14B zu erkennen ist, werden in der Datenempfängereinheit die Auswertebits 17 mit dem Übernahme-Impuls 18 übernommen und danach das nicht übertragene Richtungsbit invertiert und im entsprechenden Flip-Flop gespeichert. Dieser Fall tritt ein, wenn das Richtungsbit geändert werden soll, ohne daß in der Datenempfängereinheit ein Richtungsbit gespeichert war.

Die Eingangszustände mit den Nummern 22 und 27 bedeuten, daß im Datenwort sowohl Richtungsänderungsbit D3 und ein Richtungsbit gesetzt sind. Da das gespeicherte Richtungsbit und das Richtungsbit im Datenwort identisch sind, ist eine Übernahme der Auswertebits 17 erlaubt. Danach ergeht über T1 und T2 ein Impuls an beide Richtungs-Flip-Flops 14A, 14B, wodurch ihre Ausgänge sich umkehren und die Änderung des gespeicherten Richtungsbits vollzogen ist. Dieser Fall tritt ein, wenn das gespeicherte Richtungsbit geändert werden soll, aufgrund der Änderung der Bewegungsrichtung des Körpers.

Die Eingangszustände mit den Nummern 17, 18 und 19 bedeuten, daß unabhängig davon, ob in der Datenempfängereinheit ein Richtungsbit gespeichert ist, alle Anzeigen dunkel gesteuert werden sollen und in den Fällen der Nummern 18 und 19 beide Flip-Flops 14A, 14B über RS gelöscht werden. Dieser Fall tritt ein, wenn der bewegte Körper seinen Zielpunkt erreicht hat, bei dem die gespeicherten und angezeigten Daten ihre Gültigkeit verlieren.
Die Übertragung der Wahrheitstabelle (Fig. 4) in KV-Diagramme liefert - unter Berücksichtigung von Schaltnetzvereinfachungen - folgende Gleichungen:$\text{T2' = (D3*((D1*QB)+(D2*QB)))+((D3*D2)*(QB*QA))}$$\text{T1' = (D3*((D1*QA)+(D2*QA)))+((D3*D2)*(QB*QA))}$$\text{RS' = ((D2*D1)*D3)*(QA+QB)}$$\text{Ü = (D2*QA)+(D1*QB)}$ mit
* Und-Verknüpfung
+ Oder-Verknüpfung
― Negation

Die Umsetzung o.a. Gleichungen mit diskreten digitalen Schaltgliedern zeigen die Fig. 7 bis Fig. 9. Aufgrund der heute verfügbaren frei programmierbaren Logikbausteine (Generic Array Logic, GALS) lassen sich die Gleichungen für T2', T1', RS' und Ü mit einem Baustein dieser Serie aufbauen. Zur Speicherung der Richtungsbits sind D-Flip-Flops 14A, 14B, eingesetzt.

Fig. 5 zeigt die Schaltung zur Übernahme der Auswertebits D4 bis D10 17 vom Empfänger IC 8 in die Zwischenspeicher 19. Jedes Auswertebit wird mit einem Äquivalenz-Glied 22 auf Gleichheit mit dem im Zwischenspeicher 19 gespeicherten und an den Ausgängen 23 anliegenden Bit verglichen. Die Ausgänge der 7 Äquivalenz-Glieder sind über ein Nand-Glied 24 zusammengefaßt. Das Und-Glied 25 verknüpft das Ausgangssignal des Nand-Gliedes mit dem Übernahme-Impuls Ü 18 und dem Strobe-Impuls 12 der Datenempfängereinheit IC 8. Sind ein oder mehrere Auswertebits 17 verschieden von den gespeicherten Daten Q4 bis Q10 und liegen gleichzeitig ein Strobe-Impuls 12 und ein Übernahme-Impuls 18 am Eingang des Und-Gliedes an, so ergeht ein Takt-Impuls an alle Takteingänge der Zwischenspeicher Flip-Flops 19, wodurch die Auswertebits 17 übernommen werden und an den Ausgängen Q4 bis Q10 23 zur Auswertung bereitgestellt werden. In allen anderen Fällen ergeht keine Übernahme der Auswertebits in die Zwischenspeicher.

Fig. 6 zeigt die Schaltung zur Auswertung und Anzeige der Auswertebits. Die Belegung der Auswertebits ist beliebig. Die hier dargestellte Schaltung entspricht dem Auswerte- und Anzeigeteil des zweiten Anwendungsbeispiels, das später erläutert wird. Im einzelnen zeigt Fig. 6 die Auswertelogik 24 zur Codeumwandlung der Daten Q4 bis Q7 23A von binär zu BCD, so daß eine 3-stellige-Dezimalzahl von 10 bis 130 in 10er-Schritten mit 7-Segment-Anzeigen 21 angezeigt werden kann. Die Daten Q8 bis Q10 23B werden zur Signalisierung 25 genutzt. Die Treiberstufen 26 sind Und-Glieder zur Dunkelsteuerung der Anzeigeelemente 21 und 25 mit dem Freigabesignal F 20 und liefern im Falle der Anzeigenfreigabe den erforderlichen Strom.
Die Anwendung der erfindungsgemäßen Datenübertragungseinrichtung wird an den beiden folgenden Beispielen erläutert:

### Anwendungsbeispiel 1

In Fig. 10 ist im oberen Teil schematisch ein Flughafen mit der Start- und Landebahn 27, einem landenden Flugzeug 28, seinem Rollweg 29 und seiner Spur zur Parkposition 30 dargestellt. Zur Einweisung des Flugzeuges in seine Parkposition wird die erfindungsgemäße Datenübertragungseinreichtung benutzt. Zwei weitere Flugzeuge 31 und 32 sollen mit der erfindungsgemäßen Datenübertragungseinrichtung aus ihrer Parkpositionen zur Startbahn geführt werden. Die zu übertragende Information besteht aus den Rollanweisungen:
R = nächste Zubringerstraße rechts abbiegen
L = nächste Zubringerstraße links abbiegen
G = geradeaus.

Der Rollweg des landenden Flugzeuges sei Richtung A, die Rollwege der startenden Flugzeuge seien Richtung B. An allen Flugzeugen befindet sich eine Datenempfängereinheit 8 gemäß der Erfindung. Im Falle des landenden Flugzeuges sei die Datenempfängereinheit 8 unmittelbar vor Erreichen des erfindungsgemäßen Datensenders 35 eingeschaltet worden. Im Datenwort des Senders 35 ist das Richtungsbit D1 gesetzt und in den Auswertebits D4 bis D10 17 sei codiert der Buchstabe R enthalten. Sobald die Datenempfängereinheit das Datenwort des Datensenders 35 empfängt, wird das Richtungsbit A im Richtungs-Flip-Flop 14A der Datenempfängereinheit 8 gespeichert und gleichzeitig wird mit dem Übernahme-Impuls 18 die codierte Information R dem Anzeigeteil übergeben und mit dem Freigabesignal 20 auf dem Display der Datenempfängereinheit 8 angezeigt. Im Datenwort der Datensendeeinheit 36 ist ebenfalls das Richtungsbit A gesetzt, jedoch enthalten die Auswertebits codiert die Richtungsinformation L. Da das Richtungsbit der Datensendeeinheit und das gespeicherte Richtungsbit in der Datenempfängereinheit übereinstimmen und die im Datenwort enthaltenen Auswertebits verschieden von den gepeicherten Daten im Zwischenspeicher sind, werden die aktuellen Auswertebits in den Zwischenspeicher geladen und die Information L zur Anzeige gebracht. Am Zielpunkt 30 befindet sich ebenfalls eine erfindungsgemäße Datensendeeinheit, deren Datenwort kein Richtungsbit, jedoch das gesetzte Richtungsänderungsbit enthält. Empfängt die Datenempfängereinheit dieses Datenwort, so werden die in der Datenempfängereinheit befindlichen Richtungs-Flip-Flops 14A, 14B gelöscht, wodurch über das Freigabesignal F alle Anzeigen dunkel geschaltet werden. In den Flugzeugen 31 und 32 befinden sich ebenfalls erfindungsgemäße Datensendeeinheiten, in deren Datenwort das Richtungsbit D2, entsprechend der Richtung B, gesetzt ist. Die Datenwörter der Sender 37 und 38 enthalten sowohl das Richtungsbit D2, als auch die codierte Information R als Bewegungsrichtung, die von den Datenempfängereinheiten beider Flugzeuge 31 und 32 übernommen und angezeigt werden. Im Datenwort des Senders 39 ist ebenfalls das Richtungsbit D2 gesetzt, jedoch enthalten die Auswertebis codiert die Information L, die von den Datenempfängereinheiten der Flugzeuge 31 und 32 übernommen werden. Am Zielpunkt 40 werden die Richtungs-Flip-Flops der Datenempfängereinheit gelöscht und die Anzeigen dunkel gesteuert, da im Datenwort 40 kein Richtungsbit, jedoch das Richtungsänderungsbit gesetzt ist. Der Vorteil der erfindungsgemäßen Datenübertragungseinrichtung ist besonders darin zu sehen, daß in Bereichen, in denen Sender mit verschiedenen Richtungscodierungen vorhanden sind, die Datenempfängereinheiten stets nur das Datenwort empfangen und auswerten, das aufgrund ihrer Richtungscodierung Gültigkeit hat.

### Anwendungsbeispiel 2

In Fig. 10 ist im unteren Teil schematisch eine Autobahnabfahrt dargestellt. Es wird angenommen, daß ein Fahrzeug die Fahrtrichtung 41 verläßt und auf die Fahrspur 42 wechselt. Da die Fahrspur 41 als Richtung A definiert ist, enthalten alle Datenwörter, die von der Datensendeeinheit, die sich entlang der Fahrspur 41 befinden, gesendet werden, das gesetzte Richtungsbit D1. Die Information, die codiert in den Auswertebits enthalten ist, beinhaltet hier den Straßenverkehr betreffende Daten, z. B. Geschwindigkeitsbeschränkungen von 10 km/h bis 130 km/h in Schritten von 10 km/h. Für diese Datenmenge sind die Auswertebits Q4 bis Q7 23A, binär codiert, vorgesehen.

Die Auswertebits Q8 bis Q10 23B können auch für andere, den Straßenverkehr betreffende Informationen, z. B. Überholverbot, genutzt werden. Die in Fig. 6 dargestellte Logik 24 dient dazu, die Code-Umwandlung binär zur BCD durchzuführen. Verläßt nun ein Fahrzeug die Autobahn 41 durch Abbiegen nach rechts auf die Autobahn 42, deren Fahrtrichtung B definitionsgemäß dem Richtungsbit D2 zugeordnet ist, so muß auch das in der Datenempfängereinheit gespeicherte Richtungsbit von A nach B geändert werden. Mit der erfindungsgemäßen Datenübertragungseinrichtung läßt sich diese Änderung durchführen, indem im Datenwort der Datensendeeinheit 43, außer dem für die Fahrtrichtung 41 gültigen Richtungsbit D1, zusätzlich das Richtungsänderungsbit D3 gesetzt ist. Daraufhin erhalten in der Datenempfängereinheit beide Richtungs-Flip-Flops 14A, 14B über T1 und T2 einen Taktimpuls, wodurch beide Flip-Flops ihren Zustand ändern. Auf diese Weise ist die Änderung der Richtungs-Flip-Flops 14A, 14B vollzogen.

## Patentansprüche

1. Datenübertragungseinrichtung zur Übertragung eines Datenwortes von einer Feststation zu einem bewegten Körper mit mindestens einer entlang der Bewegungsstrecke befindlichen Datensendeeinheit (5) zur Aussendung eines Sendesignals und einer an einem bewegten Körper befindlichen Datenempfängereinheit zum Empfangen der Sendesignale sowie mit mindestens einer in der Datenempfängereinheit enthaltenen Speichereinheit zum Speichern der Daten, mindestens einer in der Datenempfängereinheit enthaltenden Datenauswerteeinheit zum Auswerten der Daten und mindestens einer in der Datenempfängereinheit enthaltenen Anzeigeeinheit zum Anzeigen der Daten, **dadurch gekennzeichnet**, daß das übertragene Datenwort mindestens ein die Bewegungsrichtung des Körpers kennzeichnendes Richtungsbit (D1, D2) und mindestens ein Änderungen der Bewegungsrichtung berücksichtigendes Richtungsänderungsbit (D3) sowie mindestens ein Auswertebit (D4-D10) enthält, und daß die Datensende- und -empfängereinheiten mit in Puls-Pausen-Modulation arbeitenden Infrarot-Sende- und -Empfängereinrichtungen ausgestattet sind.

2. Datenübertragungseinrichtung gemäß Anspruch 1, **dadurch gekennzeichnet, daß** im übertragenen Datenwort zwei die Bewegungsrichtung des Körpers kennzeichnende Richtungsbits (D1, D2) und ein Richtungsänderungsbit (D3) sowie mindestens ein Auswertebit (D4-D10) enthalten sind.

3. Datenübertragungseinrichtung gemäß Anspruch 1 oder 2, **dadurch gekennzeichnet**, daß das zu übertragende Datenwort von der Datensendeeinheit (5) zyklisch als Dauersignal aussendbar ist.

4. Datenübertragungseinrichtung gemäß Anspruch 1, 2 oder 3, **dadurch gekennzeichnet**, daß beim Empfang eines Datenworts in Datenempfängereinheiten, in denen noch kein Richtungsbit (D1, D2) gespeichert ist, das im Datenwort enthaltene Richtungsbit (D1, D2) übernehmbar und in der Datenempfängereinheit als Richtungsbit (D1, D2) speicherbar ist, wenn im Datenwort das Richtungsänderungsbit (D3) nicht gesetzt ist.

5. Datenübertragungseinrichtung gemäß Anspruch 1 bis 4, **dadurch gekennzeichnet**, daß beim Empfang eines Datenworts, in dem sowohl Richtungsbit (D1, D2) als auch Richtungsänderungsbit (D3) gesetzt sind, in Datenempfängereinheiten, in denen noch kein Richtungsbit (D1, D2) gespeichert ist, in der Datenempfängereinheit das im Datenwort nicht gesetzte Richtungsbit (D1, D2) invertiert übernehmbar und speicherbar ist.

6. Datenübertragungseinrichtung gemäß Anspruch 1 bis 5, **dadurch gekennzeichnet**, daß beim Empfang eines Datenwortes in Datenempfängereinheiten, in denen bereits ein Richtungsbit (D1, D2) gesetzt ist, die Auswertebits (D4-D10) in einen Zwischenspeicher (19) der Speichereinheit übernehmbar und von der Auswerteeinheit auswertbar sind, wenn das im Datenwort enthaltene Richtungsbit (D1, D2) und das in der Datenempfängereinheit gespeicherte Richtungsbit (D1, D2) gleich sind, und die im Datenwort enthaltenen Auswertebits (D4-D10) sich in mindestens einem Bit von den im Zwischenspeicher (19) gespeicherten Daten unterscheiden, unabhängig davon, ob im Datenwort das Richtungsänderungsbit (D3) gesetzt ist.

7. Datenübertragungseinrichtung gemäß Anspruch 1 bis 6, **dadurch gekennzeichnet**, daß die Übernahme der Auswertebits (D4-D10) in den Zwischenspeicher (19) durch einen Übernahme-Impuls (18) auslösbar ist.

8. Datenübertragungseinrichtung gemäß Anspruch 1 bis 7, **dadurch gekennzeichnet**, daß beim Empfang eines Datenworts, bei dem das Richtungsänderungsbit (D3), jedoch kein Richtungsbit (D1, D2) gesetzt ist, in Datenempfängereinheiten, in denen ein Richtungsbit (D1, D2) gespeichert ist, das gespeicherte Richtungsbit (D1, D2) und alle Anzeigen der Auswertebits (D4-D10) löschbar sind.

9. Datenübertragungseinrichtung gemäß Anspruch 1 bis 8, **dadurch gekennzeichnet**, daß beim Empfang eines Datenworts, bei dem das Richtungsänderungsbit (D3), jedoch kein Richtungsbit (D1, D2) gesetzt ist, in Datenempfängereinheiten, in denen kein Richtungsbit (D1, D2) gespeichert ist, das Datenwort nicht übernehmbar ist.

10. Verfahren zur Übertragung eines Datenwortes von einer Feststation zu einem bewegten Körper, wobei entlang der Bewegungsstrecke mindestens eine Datensendeeinheit zur Aussendung eines Sendesignals und einer an dem bewegten Körper befindlichen Datenempfängereinheit zum Empfangen der Sendesignale sowie in der Datenempfängereinheit mindestens eine Speichereinheit zum Speichern der Daten, mindestens eine Datenauswerteeinheit und mindestens eine Anzeigeeinheit zum Anzeigen der Daten angeordnet sind, gekennzeichnet durch folgende Verfahrensschritte:
• das zu übertragende Datenwort besteht aus mindestens einem, die Bewegungsrichtung des Körpers kennzeichnenden Richtungsbit (D1, D2), einem Änderungen der Bewegungsrichtung berücksichtigenden Richtungsänderungsbit (D3) sowie mindestens einem Auswertebit (D4-D10) und wird zyklisch ausgesandt,
• beim Empfang eines Datenwortes in Datenempfängereinheiten (9), in denen noch kein Richtungsbit (D1, D2) gespeichert ist, wird das im Datenwort enthaltene Richtungsbit (D1, D2) übernommen und in
der Datenempfangseinheit als Richtungsbit (D1, D2) gespeichert, wenn im Datenwort das Richtungsänderungsbit (D3) nicht gesetzt ist,
• beim Empfang eines Datenwortes, in dem sowohl Richtungsbit (D1, D2) als auch Richtungsänderungsbit (D3) gesetzt sind, in Datenempfängereinheiten, in denen noch kein Richtungsbit (D1, D2) gespeichert ist, wird das im Datenwort nicht gesetzte Richtungsbit (D1, D2) invertiert übernommen und gespeichert,
• beim Empfang eines Datenwortes in Datenempfängereinheiten, in denen bereits ein Richtungsbit (D1, D2) gesetzt ist, werden nur dann die Auswertebits (D4-D10) in einen Zwischenspeicher (19) übernommen und von der Auswerteeinheit ausgewertet, wenn das im Datenwort enthaltene Richtungsbit (D1, D2) und das in der Datenempfangseinheit (9) gespeicherte Richtungsänderungsbit (D3) gleich sind, und sich die im Datenwort enthaltenen Auswertebits (D4-D10) in mindestens einem Bit von den im Zwischenspeicher (19) gespeicherten Daten unterscheiden, unabhängig davon, ob im Datenwort das Richtungsänderungsbit (D3) gesetzt ist,
• beim Empfang eines Datenwortes, bei dem das Richtungsänderungsbit (D3), jedoch kein Richtungsbit (D1, D2) gesetzt ist, werden in Datenempfängereinheiten, in denen ein Richtungsbit (D1, D2) gespeichert ist, das gespeicherte Richtungsbit (D1, D2) und alle Anzeigen der Auswertebits (D4-D10) gelöscht,
• beim Empfang eines Datenwortes, bei dem das Richtungsänderungsbit (D3), jedoch kein Richtungsbit (D1, D2) gesetzt ist, wird in Datenempfängereinheiten, in denen kein Richtungsbit (D1, D2) gespeichert ist, das Datenwort nicht übernommen und nicht ausgewertet.

11. Verfahren gemäß Anspruch 10, **dadurch gekennzeichnet**, daß die Übernahme der Auswertebits (D4-D10) in den Zwischenspeicher (19) durch einen Übernahme-Impuls (18) ausgelöst wird.

12. Verwendung der Datenübertragungseinrichtung gemäß Anspruch 1 bis 9 oder des Verfahrens zur Übertragung von Daten gemäß Anspruch 10 oder 11 in einer Vorrichtung zur automatischen Erfassung von Signalen für den Straßenverkehr und zur Wiedergabe dieser Signale in Kraftfahrzeugen.

13. Verwendung der Datenübertragungseinrichtung gemäß Anspruch 1 bis 9 oder des Verfahrens zur Übertragung von Daten gemäß Anspruch 10 oder 11 in einer Vorrichtung zur automatischen Erfassung von Rollinformationen auf Flughäfen und zur Wiedergabe der Rollinformationen in Flugzeugen.

## Claims

1. A data-transmission device for transmitting a data word from a fixed station to a moving body, with at least one data-transmitting unit (5) situated along the path of movement for emitting a transmission signal and a data-receiver unit situated on a moving body for receiving the transmission signals, as well as with at least one storage unit contained in the data-receiver unit for storing the data, at least one data-evaluation unit contained in the data-receiver unit for evaluating the data and at least one display unit contained in the data-receiver unit for displaying the data, **characterized in that** the transmitted data word contains at least one direction bit (**D1, D2**) designating the direction of movement of the body and at least one direction-change bit (**D3**) taking into account changes in the direction of movement as well as at least one evaluation bit (**D4-D10**), and the data-transmission and -receiving units are provided with infrared-transmission and -receiving devices operating in pulse-pause modulation.

2. A data-transmission device according to Claim 1, **characterized in that** two direction bits (**D1, D2**) designating the direction of movement of the body and one direction-change bit (**D3**) as well as at least one evaluation bit (**D4-D10**) are contained in the transmitted data word.

3. A data-transmission device according to Claim 1 or 2, **characterized in that** the data word to be transmitted can be emitted cyclically as a continuous signal by the data-transmission unit (5).

4. A data-transmission device according to Claim 1, 2 or 3, **characterized in that** when a data word is received in data-receiver units in which a direction bit (**D1, D2**) has not yet been stored, the direction bit (**D1, D2**) contained in the data word can be transferred and stored in the data-receiver unit as a direction bit (**D1, D2**), if the direction-change bit (**D3**) has not been set in the data word.

5. A data-transmission device according to Claims 1 to 4, **characterized in that** when a data word, in which both a direction bit (**D1, D2**) and a direction-change bit (**D3**) have been set, is received in data-receiver units in which a direction bit (**D1, D2**) has not yet been stored, the direction bit (**D1, D2**) not set in the data word can be transferred and stored in an inverted manner in the data-receiver unit.

6. A data-transmission device according to Claims 1 to 5, **characterized in that** when a data word is received in data-receiver units in which a direction bit (**D1, D2**) is already set, the evaluation bits (**D4-D10**) can be transferred into an intermediate store (19) of the storage unit and can be evaluated by the evaluation unit if the direction bit (**D1, D2**) contained in the data word and the direction bit (**D1, D2**) stored in the data-receiver unit are equal, and the evaluation bits (**D4-D10**) contained in the data word differ in at least one bit from the data stored in the intermediate store (19), irrespectively of whether the direction-change bit (**D3**) is set in the data word.

7. A data-transmission device according to Claims 1 to 6, **characterized in that** the transfer of the evaluation bits (**D4-D10**) into the intermediate store (19) can be initiated by a transfer pulse (18).

8. A data-transmission device according to Claims 1 to 7, **characterized in that** when a data word - in which the direction-change bit (**D3**), but not a direction bit (**D1, D2**), is set - is received, the stored direction bit (**D1, D2**) and all the displays of the evaluation bits (**D4-D10**) can be deleted in data-receiver units in which a direction bit (**D1, D2**) is stored.

9. A data-transmission device according to Claims 1 to 8, **characterized in that** when a data word - in which the direction-change bit (**D3**), but not a direction bit (**D1, D2**), is set - is received the data word cannot be transferred into data-receiver units in which a direction bit (**D1, D2**) has not been stored.

10. A method of transmitting a data word from a fixed station to a moving body, wherein at least one data-transmitting unit for emitting a transmission signal and a data-receiver unit situated on the moving body for receiving the transmission signals are arranged along the path of movement, and at least one storage unit for storing the data, at least one data-evaluation unit and at least one display unit for displaying the data are arranged in the data-receiver unit, **characterized by** the following method steps:
• the data word to be transmitted comprises at least one direction bit (**D1, D2**) designating the direction of movement of the body, a direction-change bit (**D3**) taking into account changes in thc direction of movement and at least one evaluation bit (**D4-D10**), and is emitted cyclically,
• when a data word is received in data-receiver units (9) in which a direction bit (**D1, D2**) has not yet been stored, the direction bit (**D1, D2**) contained in the data word is transferred and
is stored in the data-receiver unit as a direction bit (**D1, D2**), if the direction-change bit (**D3**) has not been set in the data word,
• when a data word, in which both a direction bit (**D1, D2**) and a direction-change bit (**D3**) are set, is received in data-receiver units in which a direction bit (**D1, D2**) has not yet been stored, the direction bit (**D1, D2**) not set in the data word is transferred and stored in an inverted manner,
• when a data word is received in data-receiver units in which a direction bit (**D1, D2**) is already set, the evaluation bits (**D4-D10**) are transferred into an intermediate store (19) and are evaluated by the evaluation unit only if the direction bit (**D1, D2**) contained in the data word and the direction-change bit (**D3**) contained in the data-receiver unit (9) are equal, and the evaluation bits (**D4-D10**) contained in the data word differ in at least one bit from the data stored in the intermediate store (19), irrespectively of whether the direction-change bit (**D3**) is set in the data word,
• when a data word - in which the direction-change bit (**D3**), but not a direction bit (**D1, D2**), is set - is received, the stored direction bit (**D1, D2**) and all the displays of the evaluation bits (**D4-D10**) are deleted in data-receiver units in which a direction bit (**D1, D2**) is stored, and
• when a data word - in which the direction-change bit (**D3**), but not a direction bit (**D1, D2**), is set - is received, the data word is not transferred and not evaluated in data-receiver units in which a direction bit (**D1, D2**) has not been stored.

11. A method according to Claim 10, **characterized in that** the transfer of the evaluation bits (**D4-D10**) into the intermediate store (19) is initiated by a transfer pulse (18).

12. Use of the data-transmission device according to Claims 1 to 9 or of the method of transmitting data according to Claim 10 or 11 in a device for automatically detecting signals for road traffic and for reproducing the said signals in motor vehicles.

13. Use of the data-transmission device according to Claims 1 to 9 or of the method of transmitting data according to Claim 10 or 11 in a device for automatically detecting runway information at airports and for reproducing the said runway information in aeroplanes.

## Revendications

1. Dispositif de transmission de données pour transmettre un mot de données d'une station fixe à un objet en déplacement, comportant au moins une unité d'émission de données (5), qui se trouve le long de la voie de déplacement, pour émettre un signal d'émission et une unité de réception de données, qui se trouve sur un objet en déplacement, pour recevoir les signaux d'émission, ainsi qu'au moins une unité de mémoire, contenue dans l'unité de réception de données, pour mémoriser les données, au moins une unité d'exploitation de données, contenue dans l'unité de réception de données, pour exploiter les données, et au moins une unité d'affichage de données, contenue dans l'unité de réception de données, pour afficher les données, caractérisé en ce que le mot de données transmis contient au moins un bit de direction (D1, D2) caractérisant la direction de déplacement de l'objet et au moins un bit de changement de direction (D3) prenant en compte les changements de la direction de déplacement, ainsi qu'au moins un bit d'exploitation (D4-D10), et en ce que les unités d'émission et de réception de données sont équipées de dispositifs d'émission et de réception d'infrarouges opérant en modulation impulsion-pause.

2. Dispositif de transmission de données selon la revendication 1, caractérisé en ce que le mot de données transmis contient deux bits de direction (D1, D2) caractérisant la direction de déplacement de l'objet et un bit de changement de direction (D3) ainsi qu'au moins un bit d'exploitation (D4-D10).

3. Dispositif de transmission de données selon la revendication 1 ou 2, caractérisé en ce que le mot de données à transmettre peut être émis de manière cyclique sous la forme d'un signal permanent par l'unité d'émission de données (5).

4. Dispositif de transmission de données selon la revendication 1, 2 ou 3, caractérisé en ce que, lors de la réception d'un mot de données dans des unités de réception de données, dans lesquelles aucun bit de direction (D1, D2) n'a été encore mémorisé, le bit de direction (D1, D2) contenu dans le mot de données peut être pris en charge et mémorisé dans l'unité de réception de données comme bit de direction (D1, D2) lorsque le bit de changement de direction (D3) n'a pas été activé dans le mot de données.

5. Dispositif de transmission de données selon les revendications 1 à 4, caractérisé en ce que, lors de la réception d'un mot de données, dans lequel un bit de direction (D1, D2) et un bit de changement de direction (D3) n'ont pas été activés, dans des unités de réception de données dans lesquelles aucun bit de direction (D1, D2) n'a été encore mémorisé, le bit de direction (D1, D2) non activé dans le mot de données peut être pris en charge de manière inverse et mémorisé dans l'unité de réception de données.

6. Dispositif de transmission de données selon les revendications 1 à 5, caractérisé en ce que, lors de la réception d'un mot de données dans des unités de réception de données, dans lesquelles un bit de direction (D1, D2) a déjà été activé, les bits d'exploitation (D4-D10) peuvent être pris en charge dans une mémoire tampon (19) de l'unité de mémoire et exploités par l'unité d'exploitation, lorsque le bit de direction (D1, D2) contenu dans le mot de données et le bit de direction (D1, D2) mémorisé dans l'unité de réception de données sont identiques, et en ce que les bits d'exploitation (D4-D10) contenus dans le mot de données se différencient d'au moins un bit des données mémorisées dans la mémoire tampon (19), que le bit de changement de direction (D3) soit ou non activé dans le mot de données.

7. Dispositif de transmission de données selon les revendications 1 à 6, caractérisé en ce que la prise en charge des bits d'exploitation (D4-D10) dans la mémoire tampon (19) peut être déclenchée par une impulsion de prise en charge (18).

8. Dispositif de transmission de données selon les revendications 1 à 7, caractérisé en ce que, lors de la réception d'un mot de données, dans lequel le bit de changement de direction (D3) a été activé, mais pas le bit de direction (D1, D2), dans des unités de réception de données, dans lesquelles un bit de direction (D1, D2) a été mémorisé, le bit de direction (D1, D2) mémorisé et tous les affichages des bits d'exploitation (D4-D10) peuvent être effacés.

9. Dispositif de transmission de données selon les revendications 1 à 8, caractérisé en ce que, lors de la réception d'un mot de données, dans lequel le bit de changement de direction (D3) a été activé, mais pas le bit de direction (D1, D2), le mot de données ne peut être pris en charge dans des unités de réception de données, dans lesquelles aucun bit de direction (D1, D2) n'a été mémorisé.

10. Procédé de transmission d'un mot de données d'une station fixe à un objet en déplacement, dans lequel sont agencées, le long de la voie de déplacement, au moins une unité d'émission de données pour émettre un signal d'émission et une unité de réception de données, qui se trouve sur l'objet en déplacement, pour recevoir les signaux d'émission, ainsi que, dans l'unité de réception de données, au moins une unité de mémoire pour mémoriser les données, au moins une unité d'exploitation de données et au moins une unité d'affichage pour afficher les données, caractérisé par les étapes de procédé suivantes :
- le mot de données à transmettre est constitué d'au moins un bit de direction (D1, D2) caractérisant la direction de déplacement de l'objet et d'un bit de changement de direction (D3) prenant en compte des changements de la direction de déplacement, ainsi que d'au moins un bit d'exploitation (D4-D10), et est émis de manière cyclique,
- lors de la réception d'un mot de données dans des unités de réception de données (9), dans lesquelles aucun bit de direction (D1, D2) n'a été encore mémorisé, le bit de direction (D1, D2) contenu dans le mot de données est pris en charge, et
mémorisé dans l'unité de réception de données comme bit de direction (D1, D2) lorsque le bit de changement de direction (D3) n'a pas été activé dans le mot de données,
- lors de la réception d'un mot de données, dans lequel un bit de direction (D1, D2) et un bit de changement de direction (D3) n'ont pas été activés, dans des unités de réception de données dans lesquelles aucun bit de direction (D1, D2) n'a été encore mémorisé, le bit de direction (D1, D2) non activé dans le mot de données est pris en charge de manière inverse et mémorisé,
- lors de la réception d'un mot de données dans des unités de réception de données, dans lesquelles un bit de direction (D1, D2) a déjà été activé, les bits d'exploitation (D4-D10) ne sont pris en charge dans une mémoire tampon (19) et exploités par l'unité d'exploitation que lorsque le bit de direction (D1, D2) contenu dans le mot de données et le bit de changement de direction (D3) mémorisé dans l'unité de réception de données (9) sont identiques, et que les bits d'exploitation (D4-D10) contenus dans le mot de données se différencient d'au moins un bit des données mémorisées dans la mémoire tampon (19), que le bit de changement de direction (D3) soit ou non activé dans le mot de données,
- lors de la réception d'un mot de données, dans lequel le bit de changement de direction (D3) a été activé, mais pas le bit de direction (D1, D2), dans des unités de réception de données, dans lesquelles un bit de direction (D1, D2) a été mémorisé, le bit de direction (D1, D2) mémorisé et tous les affichages des bits d'exploitation (D4-D10) sont effacés, et
- lors de la réception d'un mot de données, dans lequel le bit de changement de direction (D3) a été activé, mais pas le bit de direction (D1, D2), dans des unités de réception de données, dans lesquelles aucun bit de direction (D1, D2) n'a été mémorisé, le mot de données n'est pas pris en charge et n'est pas exploité.

11. Procédé selon la revendication 10, caractérisé en ce que la prise en charge des bits d'exploitation (D4-D10) dans la mémoire tampon (19) est déclenchée par une impulsion de prise en charge (18).

12. Utilisation du dispositif de transmission de données selon les revendications 1 à 9 ou du procédé de transmission de données selon la revendication 10 ou dans un dispositif pour détecter automatiquement des signaux pour le trafic urbain et pour récupérer ces signaux dans des véhicules automobiles.

13. Utilisation du dispositif de transmission de données selon les revendications 1 à 9 ou du procédé de transmission de données selon la revendication 10 ou 11 dans un dispositif pour détecter automatiquement des informations de trafic aérien dans des aéroports et pour récupérer ces informations de trafic aérien dans des avions.
